# DEMANDE DE BREVET EUROPEEN

(11) **EP 0 931 576 A1**
(43) Date de publication de la demande: **28.07.1999**
(21) Numéro de dépôt: 99450005.6
(22) Date de dépôt: 27.01.1999
(51) Int. Cl.: A63H 33/10

(54) **Jeu de construction a pièces en particulier en bois emboîtables**

(30) Priorité: 28.01.1998 FR 9801176
(71) Demandeur: Barriere, Michel, 33690 Grignols (FR)
(72) Inventeur: Barriere, Michel, 33690 Grignols (FR)
(74) Mandataire: Thébault, Jean-Louis

(57) **Abrégé**

- L'invention concerne un jeu de construction à pièces en particulier en bois emboîtables.
- L'objet de l'invention est un jeu de construction à pièces, en particulier en bois, emboîtables, caractérisé en ce qu'il est constitué, d'une part, de pièces à plusieurs faces dont au moins une présente une rainure de largeur calibrée et, d'autre part, de languettes susceptibles de s'emboîter, au moins partiellement, élastiquement, dans ladite rainure (2) et formée de trois éléments superposés et solidaires comprenant deux plaquettes entre lesquelles est interposé un moyen compressible, élastique, l'épaisseur de la languette étant très légèrement supérieure à la largeur de ladite rainure (2).
- Application aux jeux.

## Description

La présente invention a trait à un jeu de construction constitué de pièces en particulier en bois assemblables par emboîtement.

Le but de l'invention est de proposer un système d'assemblage rapide et sûr de pièces élémentaires permettant, au gré de la fantaisie de l'utilisateur, la réalisation de diverses structures adaptables, modifiables et bien entendu démontables, par exemple des structures du type bâtiment ou travaux publics telles que maisons, châteaux, ponts ou des ensembles mécaniques, ou encore des figurines animales, etc...

A cet effet, l'invention a pour objet un jeu de construction à pièces, en particulier en bois, emboîtables, caractérisé en ce qu'il est constitué, d'une part, de pièces à plusieurs faces dont au moins une présente une rainure de largeur calibrée et, d'autre part, de languettes susceptibles de s'emboîter, au moins partiellement, élastiquement, dans ladite rainure et formée de trois éléments superposés et solidaires comprenant deux plaquettes entre lesquelles est interposé un moyen compressible, élastique, l'épaisseur de la languette étant très légèrement supérieure à la largeur de ladite rainure.

L'insertion partielle, légèrement à force, d'une languette dans une rainure d'une première pièce, assure, d'une part, une bonne retenue de la languette en place et, d'autre part, l'emboîtage d'une seconde pièce sur la partie dépassante de la languette, en sorte de constituer un assemblage de trois éléments, dont la languette peut être, selon la construction réalisée, complètement masquée dans les deux rainures en regard des pièces ainsi assemblées.

La tenue d'un tel emboîtement est bonne et stable, mais permet néanmoins facilement le démontage ou l'adaptation relative des pièces à assembler.

Les languettes peuvent également participer en elles-mêmes à la constitution d'une partie visible de la construction envisagée, les languettes n'étant par exemple que partiellement insérée dans une rainure d'une pièce.

Le moyen compressible élastique interposé entre les deux plaquettes d'une languette est par exemple constitué d'une couche de mousse ou de caoutchouc, naturelle ou synthétique, collée aux plaquettes, formées, elles, de même que les pièces à rainures, de bois ou de matière plastique.

D'autres caractéristiques et avantages ressortiront de la description qui va suivre d'un mode de réalisation du jeu de construction selon l'invention ; description donnée à titre d'exemple uniquement et en regard des dessins annexés sur lesquels :
- Figure 1 est une vue en perspective d'une pièce à rainure selon l'invention ;
- Figure 2 est une vue en perspective d'une languette compressible élastiquement selon l'invention ;
- Figure 3 illustre l'assemblage par emboîtage de deux pièces du type de la figure 1 avec une languette du type de la figure 2, et
- Figure 4 est une représentation en perspective d'un animal à l'aide du jeu selon l'invention.

Sur la figure 1, on a représenté une pièce 1 de forme générale parallélépipédique, d'un seul morceau, de bois par exemple.

La pièce 1 présente sur sa tranche et sur tout son pourtour une rainure 2 d'égale largeur r, calibrée, la rainure étant par exemple à équidistance des deux faces opposées de la pièce.

La figure 2 représente une languette 3 d'assemblage constituée de trois éléments superposés et solidarisés, par exemple par collage, à savoir deux plaquettes minces rectangulaires 4 entre lesquelles est disposée une épaisseur déterminée de mousse plastique 5 ou tout autre matériau compressible et élastique, naturel ou synthétique.

Les plaquettes 4 sont avantageusement de même nature que la pièce, en particulier du bois.

La languette 3 est de forme générale parallélépipédique et d'épaisseur calibrée r + ∈ très légèrement supérieure à la largeur r de la rainure 2.

La figure 3 illustre l'assemblage de deux pièces 1 selon la figure 1 avec une languette 3 selon la figure 2.

La languette 3 est d'abord insérée légèrement à force dans la rainure 2 d'une face de la tranche de la première pièce 1'. Cette insertion est facile grâce à la légère compression de la partie de la languette présentée dans la rainure d'accueil.

Avantageusement, la largeur de la languette 3 est double de la profondeur de la rainure 2, ce qui permet, lorsque la seconde pièce 1" est enfilée par sa rainure 2 sur la partie dépassante de la languette 3, d'amener la pièce 1" en contact et dans le prolongement de la pièce 1' comme illustré par le tireté 1"'.

Il est à noter que ladite partie dépassante de la languette 3, avant mise en place de la seconde pièce 1", conserve son épaisseur r + ε assurant ainsi l'emboîtement et la retenue élastique en place de la seconde pièce 1" sur la languette.

L'assemblage des trois parties 1', 1"', 3 est suffisamment ferme pour conférer à la construction finale une bonne stabilité, sans compromettre le démontage de l'ensemble, qui est tout aussi aisé, ni l'ajustement éventuel, après montage, d'un élément vis à vis d'un élément adjacent.

La figure 4 illustre un sujet de construction réalisable avec des pièces conformes à l'invention, en l'occurrence une figurine d'animal constituée à partir de pièces 6 et 7 du type de la figure 1, de languettes 8, 9, 10, 11, 12, 13 du type de la figure 2 et de pièces 14 et 15 de configuration particulière mais mettant en oeuvre le même principe de l'invention.

Les pièces 6, 7 figurent, de manière stylisée, le corps et la tête d'un animal, les pièces 8 à 13, les oreilles, le cou, les pattes et la queue, les pièces 14, les "sabots" et la pièce 15 le "museau".

Les languettes sont engagées partiellement et sont visibles, en étant positionnée à la manière désirée pour avoir les effets recherchés dans le positionnement dans l'espace des diverses pièces.

Les pièces 14 sont analogues à la pièce 1 avec en plus, sur l'une des faces une rainure supplémentaire 2' identique aux rainures 2 de la tranche. Les rainures 2' s'étendent dans la zone médiane des pièces 14, d'un bord à l'autre et reçoivent les languettes 11, 12.

La pièce 15, qui est avantageusement d'une couleur différente de celle des autres pièces, présente une rainure 2" sur un seul côté et est assemblée à la pièce 7 par une languette non visible sur la figure.

Les formes, dimensions, matière et couleurs des diverses pièces peuvent être quelconque, de même que le nombre de faces d'une pièce .

Le contour des languettes n'est pas nécessairement rectangulaire ou carré. Il peut être quelconque et présenter des parties en ligne brisée ou suivant toute géométrie avec des courbures concaves ou convexes et le fond des rainures 2 peut être adapté à ces profils. La rainure 2 peut ne pas s'étendre sur toute la longueur de la face concernée.

De même, les faces, pourvues ou non de rainures, des pièces du type 1, 14, 15 peuvent avoir une ou plusieurs faces non planes, concaves ou convexes, lisses ou portant des motifs, en saillie ou en creux, décoratifs ou figuratifs.

Enfin; le matériau en couche mince 5, compressible et à effet élastique, peut être remplacé par tout moyen capable d'être légèrement comprimé avec un effet élastique en retour assurant la retenue par pinçage des languettes dans une rainure.

## Revendications

1. Jeu de construction à pièces, en particulier en bois, emboîtables, caractérisé en ce qu'il est constitué, d'une part, de pièces (1) à plusieurs faces dont au moins une présente une rainure de largeur calibrée et, d'autre part, de languettes (3) susceptibles de s'emboîter, au moins partiellement, élastiquement, dans ladite rainure (2) et formée de trois éléments superposés et solidaires comprenant deux plaquettes (4) entre lesquelles est interposé un moyen (5) compressible, élastique, l'épaisseur de la languette (3) étant très légèrement supérieure à la largeur de ladite rainure (2).

2. Jeu de construction selon la revendication 1, caractérisé en ce que la pièce (1) a une forme parallélépipédique et est munie d'une rainure (2) sur tout son pourtour.

3. Jeu de construction selon la revendication 1 ou 2, caractérisé en ce que la languette (3) a une forme parallélépipédique.

4. Jeu de construction selon l'une quelconque des revendications 1 à 3, caractérisé en ce que ledit moyen (5) compressible, élastique, est une couche mince d'une mousse ou caoutchouc, naturelle ou synthétique.

5. Jeu de construction selon l'une des revendications 1 à 4, caractérisé en ce que tout ou partie du contour d'une languette (3) et du fond des rainures (2) ont un profil complémentaire, rectiligne ou non, incurvée ou non.

6. Jeu de construction selon l'une des revendications 1 à 5, caractérisé en ce que les pièces (1) sont monobloc, notamment en bois ou en matière plastique.

7. Jeu de construction selon l'une des revendications 1 à 5, caractérisé en ce que les plaquettes (4) des languettes (3) sont en bois ou en matière plastique.
